# EUROPÄISCHE PATENTSCHRIFT

(11) **EP 2 444 574 B1**
(45) Veröffentlichungstag und Bekanntmachung des Hinweises auf die Patenterteilung: **31.07.2019**
(21) Anmeldenummer: 11184006.2
(22) Anmeldetag: 05.10.2011
(51) Int. Cl.: E05C 9/22, E05C 9/24, E05C 9/00

(54) **HALTEELEMENT EINES BESCHLAGTEILS EINES TREIBSTANGENBESCHLAGES**
HOLDER ELEMENT OF A FITTING PART OF AN ESPAGNOLETTE FITTING
ELÉMENT DE RETENUE D'UNE GARNITURE DE FERRURE À TRINGLE

(30) Priorität: 19.10.2010 DE 102010042629
(43) Veröffentlichungstag der Anmeldung: 25.04.2012
(73) Patentinhaber: Aug. Winkhaus GmbH & Co. KG, 48291 Telgte (DE)
(72) Erfinder: Lau, Wolfgang, 48291 Telgte (DE)

(56) Entgegenhaltungen:
- EP-A2- 0 843 064
- EP-A2- 2 199 509
- DE-A1- 2 407 196
- DE-C2- 19 646 988

## Beschreibung

Die Erfindung betrifft ein Halteelement eines Beschlagteils eines Treibstangenbeschlages in einer Beschlagnut eines Fensters mit Seitenwänden der Beschlagnut zugewandten, federnd gestalteten Vorsprüngen, mit jeweils einer Stützfläche zur Abstützung einer Stulpschiene und einer Treibstange des Beschlagteils, wobei der federnde Vorsprung die Form eines geschlossenen Bogens hat und dass die Ebene des Bogens des federnden Vorsprungs parallel zur Stützfläche zur Abstützung der Stulpschiene angeordnet ist.

Die DE 24 07 196 A1 offenbart einen Treibstangenbeschlag, bei dem Befestigungskrallen eine Vielzahl von Zähnen haben. Die Zähne werden von einem Spreiznocken nach außen gedrückt und drücken sich in Seitenwandungen der Beschlagnut ein.

Die EP 0 843 064 A2 offenbart ein mit einem Befestigungselement verbindbares Halteelement. Das Halteelement hat nach außen vorstehende Klemmflächen.

Ein Halteelement ist beispielsweise aus der DE 196 46 988 C2 bekannt. Das Halteelement hat jeweils als hervorstehende Zungen ausgebildete Klemmvorsprünge und federnde Vorsprünge. Die Klemmvorsprünge dienen dazu, mit einer Seitenwand einer Beschlagnut zusammen zu wirken, während die federnden Vorsprünge zum Hintergreifen eines Nutvorsprungs der Beschlagnut ausgebildet sind. Damit ist das Halteelement sowohl für Beschlagnuten mit und ohne Nutvorsprünge einsetzbar. Die als hervorstehende Zungen ausgebildeten Klemmvorsprüge und federnde Vorsprünge werden nur an einem Ende gehalten und sind senkrecht zu den Ebenen der Stützflächen und damit senkrecht zur Beschlagnut ausgerichtet.

Nachteilig bei diesem Halteelement ist jedoch, dass die federnden Vorsprünge quer zu ihrer Ausrichtung und damit in Längsrichtung der Beschlagnut verformt werden können. Damit wird die Halterung des Beschlagteils in seiner Position innerhalb der Beschlagnut nicht zuverlässig gewährleistet. Eine Sicherung der Stulpschiene und damit der Treibstange in Längsrichtung ist bei diesem Halteelement nicht vorgesehen.

Weiterhin ist aus der EP 2 199 509 A2 ein Halteelement bekannt geworden, bei dem Klemmfixierabschnitte vorgesehen sind. Die Klemmfixierabschnitte überragen einen Abschnitt der Treibstange und stützen sich im montierten Zustand an den Seitenwandungen der Beschlagnut ab. Auch dieses Halteelement ermöglicht eine Längsverschiebung des Beschlagteils entlang der Beschlagnut.

Der Erfindung liegt das Problem zugrunde, ein Halteelement der eingangs genannten Art so weiter zu bilden, dass es eine zuverlässige Fixierung des Beschlagteils in der Beschlagnut ermöglicht.

Dieses Problem wird erfindungsgemäß dadurch gelöst, dass ein starrer Vorsprung quer zur Längsrichtung der Treibstange angeordnet und zum Eindrücken in die Seitenwand der Beschlagnut unelastisch gestaltet ist.

Durch diese Gestaltung weist der federnde Vorsprung eine besonders hohe Klemmkraft auf, weil er durch seine Form an zwei Enden von dem Halteelement abgestützt wird. Durch die Anordnung des geschlossenen Bogens des federnden Vorsprungs parallel zur Ebene der Stützfläche wird das Halteelement und damit das Beschlagteil insbesondere in Längsrichtung der Beschlagnut zuverlässig abgestützt. Das Beschlagteil ist dank der Erfindung besonders zuverlässig in der Beschlagnut abgestützt. Eine besonders stabile Verbindung des Halteelements mit der Beschlagnut lässt sich einfach erzeugen, weil ein starrer Vorsprung quer zur Längsrichtung der Treibstange angeordnet und zum Eindrücken in die Seitenwand der Beschlagnut unelastisch gestaltet ist. Damit wird auch das Beschlagteil zuverlässig in seiner Lage in der Beschlagnut fixiert. Die starre Gestaltung wird vorzugsweise durch eine massive Ausformung am Halteelement erzeugt.

Die Treibstange wird gemäß einer anderen vorteilhaften Weiterbildung der Erfindung zuverlässig gegenüber der Stulpschiene abgestützt, wenn die Stützflächen der Stulpschiene und der Treibstange auf einander abgewandten Seiten eines Steges angeordnet sind. Durch diese Gestaltung weist das in der Beschlagnut über das erfindungsgemäße Halteelement gehaltene Beschlagteil eine besonders hohe Stabilität auf.

Das erfindungsgemäße Halteteil gestaltet sich konstruktiv besonders einfach, wenn der federnde Vorsprung einstückig mit dem Steg gefertigt ist.

Das Beschlagteil ist über das erfindungsgemäße Halteelement zuverlässig in der Beschlagnut gegen ein Herausfallen gesichert, wenn der federnde Vorsprung eine längs zur Längsrichtung der Treibstange angeordnete Profilierung hat.

Das erfindungsgemäße Halteelement lässt sich in einem besonders engen Bauraum einsetzen, wenn der Steg die Höhe eines Gehäuses für ein Federpaket einer Eckumlenkung hat.

Das erfindungsgemäße Halteelement gestaltet sich konstruktiv besonders einfach, wenn der starre Vorsprung eine senkrecht zu den Stützflächen angeordnete, hervorstehende Kante hat.

Separat zu montierende Federelemente lassen sich gemäß einer anderen vorteilhaften Weiterbildung der Erfindung vermeiden, wenn der starre Vorsprung einstückig mit dem Steg gefertigt ist.

Das erfindungsgemäße Halteelement lässt sich besonders kostengünstig herstellen, wenn eine Basis seitliche Führungsflächen für ein Langloch der Treibstange hat und wenn zwei Stege von der Basis diametral abstehen. Hierdurch kann das Halteelement hinterschneidungsfrei gestaltet sein. Dies trägt zur Vereinfachung der Fertigung des erfindungsgemäßen Halteelements beispielsweise aus Kunststoff im Spritzgussverfahren bei.

Das erfindungsgemäße Halteelement wird zuverlässig an der Stulpschiene gehalten, wenn auf der Stützfläche für die Stulpschiene eine Nietausnehmung oder ein Niet zur Verbindung mit der Stulpschiene angeordnet ist. Mit dem Niet oder der Nietausnehmung hat das erfindungsgemäße Halteelement Mittel zur Erzeugung einer Nietverbindung mit der Stulpschiene.

Das Beschlagteil lässt sich gemäß einer anderen vorteilhaften Weiterbildung der Erfindung einfach zu einer baulichen Einheit vormontieren, wenn die Basis Rasthaken zur Hintergreifung der Treibstange hat.

Das erfindungsgemäße Halteelement ist besonders einfach aufgebaut und lässt sich in einer automatisierten Fertigung einfach greifen und montieren, durch eine im Querschnitt T-förmige Gestaltung des Halteelementes. Weiterhin trägt diese Gestaltung zu einem besonders geringen Materialeinsatz bei.

Aneinander grenzende Beschlagteile lassen sich über das erfindungsgemäße Halteelementes einfach gegeneinander ausrichten und fixieren, wenn zwei Schraubausnehmungen zur Durchführung jeweils einer Befestigungsschraube für jeweils einen Abschnitt der Stulpschiene vorgesehen sind und wenn aneinander grenzende Stützflächen zur Abstützung jeweils eines Endes einer Stulpschiene auf der gleichen Höhe angeordnet sind. Durch diese Gestaltung lässt sich ein Überlappungsbereich aneinander grenzender Stulpschienen vermeiden, weil die Enden aneinander grenzender Stulpschienen aneinander stoßend montiert und über die Schraubausnehmungen mit dem Fenster verschraubt werden können. Solche Überlappungsbereiche benötigen bei den bekannten Beschlagteilen meist eine Abkröpfung einer der Stulpschienen, auf die die andere Stulpschiene aufgelegt wird. Abkröpfungen erfordern einen großen Bauraum und unterschiedlich gestaltete Enden der Stulpschienen. Da das Halteelement nach der Erfindung die Enden aneinander grenzender Stulpschienen über die Stützflächen in der gleichen Höhe abstützt, werden Abkröpfungen und unterschiedliche Gestaltungen der Enden der Stulpschienen vermieden.

Die Erfindung lässt zahlreiche Ausführungsformen zu. Zur weiteren Verdeutlichung ihres Grundprinzips ist eine davon in der Zeichnung dargestellt und wird nachfolgend beschrieben. Diese zeigt in
- Fig. 1: ein Beschlagteil eines Treibstangenbeschlages mit zwei erfindungsgemäßen Halteelementen,
- Fig. 2: stark vergrößert eine perspektivische Darstellung eines der Halteelemente aus Figur 1,
- Fig. 3: einen Querschnitt durch das Beschlagteil mit angrenzenden Bereichen einer Beschlagnut,
- Fig. 4: einen Längsschnitt durch das Beschlagteil aus Figur 1 mit angrenzenden Bereichen der Beschlagnut.

Figur 1 zeigt ein als Eckumlenkung ausgebildetes Beschlagteil 1 mit einer abgewinkelten Stulpschiene 2 und Abschnitten zweier Treibstangen 3. Die Treibstangen 3 sind über ein Federpaket 4 miteinander verbunden. Das Federpaket 4 ist in einem an der Stulpschiene 2 befestigten Gehäuse 5 geführt. Das Beschlagteil 1 hat zwei Halteelemente 6 aus Kunststoff. Die Halteelemente 6 sind über Nieten 7 an der Stulpschiene 2 befestigt und haben Rasthaken 8 zur Hintergreifung der Treibstange 3. Die Halteelemente 6 durchdringen die Treibstangen 3 im Bereich von Langlöchern 9 und überragen die Enden der Stulpschiene 2. Nicht dargestellte, an die Stulpschiene 2 angrenzende Abschnitte einer Stulpschiene lassen sich auf die Halteelemente 6 auflegen und sind damit in der gleichen Höhe wie die dargestellte Stulpschiene 2 ausgerichtet.

Das Beschlagteil 1 hat zudem einen auf einem der Treibstangen 3 befestigten Schließzapfen 10 und an den freien Enden der Treibstangen 3 angeordnete Kupplungen 11 zum Anschluss weiterer, nicht dargestellter Abschnitte der Treibstange.

Figur 2 zeigt stark vergrößert eines der Halteelemente 6 des Beschlagteils aus Figur 1. Das Halteelement 6 ist im Querschnitt mit einer Basis 12 und zwei von der Basis 12 abstehenden Stegen 13 T-förmig gestaltet. Das Halteelement 6 ist spiegelsymmetrisch gestaltet, so dass stellvertretend für beide Stege 13 nur einer beschrieben wird. Die Rasthaken 8 zum Hintergreifen der in Figur 1 dargestellten Treibstange 3 sind an dem von den Stegen 13 abgewandten Ende der Basis 12 angeordnet. Die Basis 12 durchdringt damit die in Figur 1 dargestellte Treibstange 3 durch das Langloch 9. Die Stege 13 haben jeweils zwei Stützflächen 14, 15 für aneinander stoßende Stulpschienen 2 und eine Stützfläche 16 für die Treibstange 3. Die Stützflächen 14 - 16 der Treibstange 3 und der Stulpschienen 2 sind auf einander abgewandten Seiten der Stege 13 angeordnet. Zwischen der Stützfläche 16 für die Treibstange 3 und den Rasthaken 8 hat die Basis 12 Führungsflächen 17 zur Führung der Treibstange 3 an der Innenseite des Langlochs 9. Die Stege 13 weisen die Höhe des Gehäuses 5 des Federpaketes 4 aus Figur 1 auf.

An den seitlich weg ragenden Enden der Stege 13 sind auf beiden Seiten des Halteelementes 6 Vorsprünge 18, 19 angeordnet. Ein starrer Vorsprung 18 ist unelastisch gestaltet, während ein neben dem starren Vorsprung 18 angeordneter federnder Vorsprung 19 federelastisch gestaltet ist. Der starre Vorsprung 18 hat eine senkrecht zu den Stützflächen 14 - 16 angeordnete hervorstehende Kante 20 und ist massiv gestaltet. Der federnde Vorsprung 19 hat die Form eines geschlossenen Bogens und eine längs zur Ausrichtung der in Figur 1 dargestellten Treibstange 3 angeordnete Profilierung 27.

Das Halteelement 6 hat zudem zwei Schraubausnehmungen 21, 22 zur Durchführung von nicht dargestellten Befestigungsschrauben, mit denen zwei aneinander stoßende Stulpschienen 2 mit einem Fenster verschraubt werden können. Eine der Stützflächen 14 für die in Figur 1 dargestellte Stulpschiene befindet sich an einer Nietausnehmung 23 für den in Figur 1 dargestellten Niet 7. Die zweite Stützfläche 15 für eine nicht dargestellte, an die in Figur 1 dargestellte Stulpschiene 2 anstoßende Stulpschiene und befindet sich auf derselben Höhe wie die erste Stützfläche 14 im Bereich einer der Schraubausnehmungen 22. Damit sind die Enden zweier auf dem Halteelement 6 aufgelegter Stulpschienen 2 auf derselben Höhe ausgerichtet.

Figur 3 zeigt einen Querschnitt des Beschlagteils 1 aus Figur 1 nach einer Montage in einer Beschlagnut 24 eines Fensters im Bereich des federnden Vorsprungs 19 des Halteelements 6. Hierbei ist zu erkennen, dass sich der federnde Vorsprung 19 federelastisch an Seitenwänden 25 der Beschlagnut 24 im Bereich eines Nutvorsprungs 26 abstützt. Der Nutvorsprung 26 wird von dem Halteelement 6 nicht hintergriffen.

Figur 4 zeigt einen Längsschnitt durch das Beschlagteil 1 aus Figur 1 nach einer Montage in der Beschlagnut 24 des Fensters. Hierbei ist zu erkennen, dass der starre Vorsprung 18 in die Seitenwände 25 der Beschlagnut 24 eingedrückt ist und eine Längsbewegung des Beschlagteils 1 in der Beschlagnut 24 verhindert. Weiterhin sind in dem Längsschnitt die senkrecht zur Zeichenebene angeordneten Schraubausnehmungen 21, 22 und die Nietausnehmung 23 zu erkennen.

## Patentansprüche

1. Halteelement (6) eines Beschlagteils (1) eines Treibstangenbeschlages in einer Beschlagnut (24) eines Fensters mit Seitenwänden (25) der Beschlagnut (24) zugewandten, federnd gestalteten Vorsprüngen (19), mit jeweils einer Stützfläche (14 - 16) zur Abstützung einer Stulpschiene (2) und einer Treibstange (3) des Beschlagteils (1), wobei der federnde Vorsprung (19) die Form eines geschlossenen Bogens hat und dass die Ebene des Bogens des federnden Vorsprungs (19) parallel zur Stützfläche (14, 15) zur Abstützung der Stulpschiene (2) angeordnet ist, **dadurch gekennzeichnet, dass** ein starrer Vorsprung (18) quer zur Längsrichtung der Treibstange (3) angeordnet und zum Eindrücken in die Seitenwand (25) der Beschlagnut (24) unelastisch gestaltet ist.

2. Halteelement nach Anspruch 1, **dadurch gekennzeichnet, dass** die Stützflächen (14 - 16) der Stulpschiene (2) und der Treibstange (3) auf einander abgewandten Seiten eines Steges (13) angeordnet sind.

3. Halteelement nach Anspruch 2, **dadurch gekennzeichnet, dass** der federnde Vorsprung (19) einstückig mit dem Steg (13) gefertigt ist.

4. Halteelement nach einem der vorhergehenden Ansprüche, **dadurch gekennzeichnet, dass** der federnde Vorsprung (19) eine längs zur Längsrichtung der Treibstange (3) angeordnete Profilierung (27) hat.

5. Halteelement nach einem der Ansprüche 2 bis 4, **dadurch gekennzeichnet, dass** der Steg (13) die Höhe eines Gehäuses (5) für ein Federpaket (4) einer Eckumlenkung hat.

6. Halteelement nach Anspruch 1, **dadurch gekennzeichnet, dass** der starre Vorsprung (18) eine senkrecht zu den Stützflächen (14 - 16) angeordnete hervorstehende Kante (20) hat.

7. Halteelement nach Anspruch 1 oder 6, **dadurch gekennzeichnet, dass** der starre Vorsprung (18) einstückig mit dem Steg (13) gefertigt ist.

8. Halteelement nach einem der Ansprüche 2 bis 7, **dadurch gekennzeichnet, dass** eine Basis (12) seitliche Führungsflächen (17) für ein Langloch (9) der Treibstange (3) hat und dass zwei Stege (13) von der Basis (12) diametral abstehen.

9. Halteelement nach einem der vorhergehenden Ansprüche, **dadurch gekennzeichnet, dass** auf der Stützfläche (14) für die Stulpschiene (2) eine Nietausnehmung (23) oder ein Niet zur Verbindung mit der Stulpschiene (2) angeordnet ist.

10. Halteelement nach Anspruch 7 oder 8, **dadurch gekennzeichnet, dass** die Basis (12) Rasthaken (8) zur Hintergreifung der Treibstange (3) hat.

11. Halteelement nach einem der vorhergehenden Ansprüche, **gekennzeichnet durch** eine im Querschnitt T-förmige Gestaltung des Halteelementes (6).

12. Halteelement nach einem der vorhergehenden Ansprüche, **dadurch gekennzeichnet, dass** zwei Schraubausnehmungen (21, 22) zur Durchführung jeweils einer Befestigungsschraube für jeweils einen Abschnitt der Stulpschiene (2) vorgesehen sind und dass aneinander grenzende Stützflächen (14, 15) zur Abstützung jeweils eines Endes einer Stulpschiene (2) auf der gleichen Höhe angeordnet sind.

## Claims

1. A holding element (6) of a fitting part (1) of a drive rod fitting in a fitting groove (24) of a window having resiliently designed projections (19) facing side walls (25) of the fitting groove (24), with in each case a support surface (14-16) for supporting a face plate (2) and a drive rod (3) of the fitting part (1), wherein the resilient projection (19) has the form of a closed arc and that the plane of the arc of the resilient projection (19) is arranged parallel to the support surface (14, 15) for supporting the face plate (2), **characterized in that** a rigid projection (18) is arranged transversely to the longitudinal direction of the drive rod (3) and is designed non-elastically for pressing into the side wall (25) of the fitting groove (24).

2. A holding element according to Claim 1, **characterized in that** the support surfaces (14-16) of the face plate (2) and the drive rod (3) are arranged on sides of a web (13) facing away from each other.

3. A holding element according to Claim 2, **characterized in that** the resilient projection (19) is made integrally with the web (13).

4. A holding element according to any one of the preceding claims, **characterized in that** the resilient projection (19) has a profile (27) arranged longitudinally to the longitudinal direction of the drive rod (3).

5. A holding element according to any one of Claims 2 to 4, **characterized in that** the web (13) has the height of a housing (5) for a spring packet (4) of a corner deflector.

6. A holding element according to Claim 1, **characterized in that** the rigid projection (18) has a protruding edge (20) arranged perpendicular to the support surfaces (14-16).

7. A holding element according to Claim 1 or 6, **characterized in that** the rigid projection (18) is made integrally with the web (13).

8. A holding element according to any one of Claims 2 to 7, **characterized in that** a base (12) has lateral guide surfaces (17) for an elongate hole (9) of the drive rod (3) and that two webs (13) protrude diametrically from the base (12).

9. A holding element according to any one of the preceding claims, **characterized in that** on the support surface (14) for the face plate (2) a rivet recess (23) or a rivet is arranged for connecting with the face plate (2).

10. A holding element according to Claim 7 or 8, **characterized in that** the base (12) has latching hooks (8) for engaging behind the drive rod (3).

11. A holding element according to any one of the preceding claims, **characterized by** a design of the holding element (6), which is T-shaped in cross section.

12. A holding element according to any one of the preceding claims, **characterized in that** two screwing recesses (21, 22) are provided for carrying out in each case a fastening screw for in each case a section of the face plate (2) and that adjacent support surfaces (14, 15) for supporting in each case an end of a face plate (2) are arranged at the same height.

## Revendications

1. Élément de maintien (6) d'une partie de ferrure (1) d'une ferrure à crémone dans une rainure (24) d'une fenêtre avec des parois latérales (25) orientées vers la rainure (24), des saillies élastiques (19), avec chacune une surface d'appui (14 - 16) pour l'appui d'une têtière (2) et d'une crémone (3) de la partie de ferrure (1), la saillie élastique (19) présentant la forme d'un arc de cercle fermé et le plan de l'arc de cercle de la saillie élastique (19) étant disposé parallèlement à la surface d'appui (14, 15) pour l'appui de la têtière (2), **caractérisé en ce qu'**une saillie rigide (18) est disposée transversalement par rapport à l'extension longitudinale de la crémone (3) et est conçue de manière non élastique de façon à pouvoir être enfoncée dans la paroi latérale (25) de la rainure (24).

2. Élément de maintien selon la revendication 1, **caractérisé en ce que** les surfaces d'appui (14 - 16) de la têtière (2) et de la crémone (3) sont disposées sur des côtés opposés d'une nervure (13).

3. Élément de maintien selon la revendication 2, **caractérisé en ce que** la saillie élastique (19) est formée d'une seule pièce avec la nervure (13).

4. Élément de maintien selon l'une des revendications précédentes, **caractérisé en ce que** la saillie élastique (19) comprend un profilé (27) disposé le long de la direction longitudinale de la crémone (3).

5. Élément de maintien selon l'une des revendications 2 à 4, **caractérisé en ce que** la nervure (13) présente la hauteur d'un boîtier (5) pour un ensemble de ressorts (4) d'un renvoi d'angle.

6. Élément de maintien selon la revendication 1, **caractérisé en ce que** la saillie rigide (18) comprend une arête dépassante (20) disposée perpendiculairement aux surfaces d'appui (14 - 16).

7. Élément de maintien selon la revendication 1 ou 6, **caractérisé en ce que** la saillie rigide (18) est formée d'une seule pièce avec la nervure (13).

8. Élément de maintien selon l'une des revendications 2 à 7, **caractérisé en ce qu'**une base (12) comprend des surfaces de guidage latérales (17) pour un trou oblong (9) de la crémone (3) et **en ce que** deux nervures (13) s'écartent diamétralement de la base (12).

9. Élément de maintien selon l'une des revendications précédentes, **caractérisé en ce que,** sur la surface d'appui (14) pour la têtière (2), est disposée un évidement de rivetage (23) ou un rivet pour la liaison avec la têtière (2).

10. Élément de maintien selon la revendication 7 ou 8, **caractérisé en ce que** la base (12) comprend des crochets d'encliquetage (8) pour l'accrochage de la crémone (3).

11. Élément de maintien selon l'une des revendications précédentes, **caractérisé par** une forme de section transversale en forme de T de l'élément de maintien (6).

12. Élément de maintien selon l'une des revendications précédentes, **caractérisé en ce que** deux évidements de vissage (21, 22) sont prévus chacun pour le passage d'une vis de fixation et **en ce que** des surfaces d'appui (14, 15) adjacentes entre elles sont disposées à la même hauteur, chacune pour l'appui d'une extrémité d'une têtière (2).
